# DEMANDE DE BREVET EUROPEEN

(11) **EP 0 718 725 A1**
(43) Date de publication de la demande: **26.06.1996**
(21) Numéro de dépôt: 95119461.2
(22) Date de dépôt: 11.12.1995
(51) Int. Cl.: G04C 10/00, G04B 37/14

(54) **Dispositif électronique comprenant un dispositif de fixation**

(30) Priorité: 22.12.1994 CH 3891/94
(71) Demandeur: SMH Management Services AG, CH-2501 Biel (CH)
(72) Inventeur: Boissenin, Olivier, CH-2016 Cortaillod (CH); Müller, Jacques, CH-2732 Reconvilier (CH)
(74) Mandataire: Thérond, Gérard Raymond

(57) **Abrégé**

Dispositif électronique, notamment une montre (1), comprenant un dispositif électronique alimenté par une pile placée dans une trappe de pile fermée par un couvercle externe amovible (4) présentant sur sa surface externe (16) un élément de fixation (18), formé par un pion, définissant la partie mâle d'un dispositif de fixation de la montre (1) à un autre objet, notamment un habit.

## Description

La présente invention concerne des dispositifs électroniques comprenant un dispositif de fixation permettant notamment de les porter sur soi en les fixant par exemple à un habit.

Parmi les dispositifs susmentionnés, on mentionnera à titre d'exemples les montres et les dispositifs d'identification ou de recherche personnelle.

Plus particulièrement, l'invention concerne un dispositif comprenant un boîtier dans lequel est prévu un logement pour une pile d'alimentation fermé par un couvercle externe.

De manière générale, les dispositifs électroniques destinés à être portés sur soi possèdent des boîtiers en matière plastique légère. Cependant, les dispositifs de fixation sont soit au moins partiellement venus de formage avec le corps du boîtier, notamment par injection, soit formés au moins partiellement d'un élément métallique, telle une épingle ou une pince, fixé au corps du boîtier.

Dans les deux cas susmentionnés, si le dispositif de fixation est endommagé, il est difficile, voire impossible, de le réparer. Ensuite, dans le cas où le boîtier est en matière plastique, la fabrication de tels dispositifs n'est pas aisée, ce qui augmente le coût de fabrication. De plus, toujours dans le cas où le boîtier est en matière plastique, la longévité de tels dispositifs n'est pas garantie.

Le but de l'invention est de fournir un dispositif électronique muni d'un dispositif de fixation fiable, peu onéreux et aisément réparable à moindre coût.

La présente invention a donc pour objet un dispositif électronique comprenant un boîtier dans lequel est prévu un logement pour une pile d'alimentation fermé par un couvercle externe, caractérisé en ce que ledit couvercle est muni à sa surface externe d'au moins un élément d'un dispositif de fixation du dispositif électronique, cet élément étant relié solidement à demeure audit couvercle externe.

Selon un mode de réalisation préféré, le couvercle est métallique et formé par étampage, ledit élément du dispositif de fixation étant également métallique et soudé sur la surface externe du couvercle.

Selon une variante avantageuse du mode de réalisation préféré, le boîtier du dispositif électronique est en matière plastique. Toutefois, toute autre matière peut également être utilisée.

Il résulte des caractéristiques susmentionnées un dispositif électronique comprenant un dispositif de fixation peu onéreux. Ensuite, dans le cas où le dispositif de fixation est endommagé par une utilisation abusive, il est facile et peu onéreux de remplacer le couvercle muni de l'élément susmentionné.

Finalement, on notera qu'étant donné que l'élément du dispositif de fixation relié solidement au boîtier du dispositif électronique est fixé sur le couvercle de la trappe de pile, il est aisé de supprimer le dispositif de fixation en enlevant le couvercle et en le remplaçant par un autre couvercle conventionnel sans dispositif de fixation.

Dans le mode de réalisation préféré, ledit élément du dispositif de fixation peut être fixé au couvercle par un simple soudage. Ainsi, dans une variante où le dispositif de fixation prévu est un dispositif de fixation par encliquetage comprenant une partie mâle, formée par un pion de fixation, et une partie femelle amovible, formée par exemple par une pince "papillon", il est particulièrement aisé de souder le pion de fixation sur le couvercle, ce dernier étant obtenu par étampage.

On remarquera encore que le boîtier peut, dans le mode de réalisation préféré, être formé par un matériau en matière plastique sans que cela engendre le moindre problème de fabrication du dispositif selon l'invention. Cette caractéristique est particulièrement avantageuse étant donné que la majorité des dispositifs destinés à être portés sur soi sont formés par des matériaux en matière plastique légère.

On décrira ci-après un mode de réalisation de l'invention à l'aide des figures annexées, données à titre d'exemple nullement limitatif, dans lesquels :
- la figure 1 montre une vue de dessous d'une montre comprenant un mouvement électronique alimenté par une pile;
- les figures 2 et 3 sont respectivement des vues de dessus et de côté du couvercle fermant la trappe de pile de la montre représentée à la figure 1.

La montre 1 comprend un boîtier 2 à l'intérieur duquel est logé un mouvement électronique (non représenté) alimenté par une pile d'alimentation (non représentée) située dans une trappe de pile fermée par le couvercle 4. Ce couvercle 4 peut être actionné par un utilisateur grâce à un évidement 6. Le système de fermeture et d'ouverture du couvercle 4 est un système à baïonnette connu de l'homme du métier. Pour fermer la trappe de pile à l'aide du couvercle 4, il est prévu trois saillies 8, 9 et 10. Dans le boîtier 2, trois ouvertures 12, 13 et 14 sont prévues en périphérie du trou formant logement pour la pile, ces trous 12, 13 et 14 étant agencés pour permettre le passage des saillies 8, 9 et 10 du couvercle 4 pour l'ouverture et la fermeture de la trappe de pile.

On notera que le couvercle 4 est un couvercle externe actionnable directement depuis l'extérieur du boîtier 2.

Sur la surface externe 16 du couvercle 4 est fixé un pion de fixation 18 formant la partie mâle d'un dispositif de fixation de la montre 1 à un autre objet, notamment un habit. Le dispositif de fixation prévu est un dispositif par encliquetage connu en soi de l'homme du métier. Ainsi, la partie femelle de ce dispositif de fixation n'a pas été représentée ici.

Comme cela a déjà été mentionné, le pion 18 peut être aisément soudé sur la surface 16 du couvercle 4, ce dernier étant formé par un simple étampage. Ce mode de fabrication est particulièrement bon marché et le résultat obtenu est fiable, assurant une bonne longévité au dispositif de fixation.

Le mode de réalisation décrit ci-avant est nullement limitatif, d'autres modes de réalisation similaires pouvant aisément être conçus par l'homme du métier. De même, l'invention ne se limite pas à une montre, mais concerne également d'autres dispositifs électroniques alimentés par une pile placée dans une trappe de pile ayant un couvercle externe.

## Revendications

1. Dispositif électronique comprenant un boîtier (2) dans lequel est prévu un logement pour une pile d'alimentation fermée par un couvercle externe (4), caractérisé en ce que ledit couvercle est muni à sa surface externe (16) d'au moins un élément (18) d'un dispositif de fixation dudit dispositif électronique, cet élément étant relié solidement à demeure audit couvercle externe.

2. Dispositif électronique selon la revendication 1, caractérisé en ce que ledit couvercle (4) est métallique et formé par étampage, ledit élément (18) étant également métallique et soudé sur ladite surface externe (16).

3. Dispositif électronique selon la revendication 2, caractérisé en ce que ledit boîtier (2) est en matière plastique.

4. Dispositif électronique selon l'une des revendications précédentes, caractérisé en ce que ledit élément (18) est formé par un pion de fixation, définissant la partie mâle dudit dispositif de fixation, destiné à être assemblé à une partie femelle amovible de ce dispositif de fixation.

5. Dispositif électronique selon l'une des revendications précédentes, caractérisé en ce que ledit dispositif de fixation est agencé de telle manière que ce dispositif électronique peut être porté sur un habit.

6. Dispositif électronique selon l'une des revendications précédentes, caractérisé en ce que ledit dispositif électronique est une montre.

7. Couvercle (4) de trappe de pile, caractérisé en ce qu'il est muni à sa surface externe (16) d'au moins un élément (18) d'un dispositif de fixation.

8. Couvercle (4) de trappe de pile selon la revendication 7, caractérisé en ce qu'il est métallique et formé par étampage, ledit élément (18) dudit dispositif de fixation étant également métallique et fixé solidement à demeure sur ladite surface externe (16).
